# EUROPÄISCHE PATENTANMELDUNG

(11) **EP 4 361 328 A1**
(43) Veröffentlichungstag der Anmeldung: **01.05.2024**
(21) Anmeldenummer: 22204503.1
(22) Anmeldetag: 28.10.2022
(51) Int. Cl.: D01G 15/08, D01G 31/00

(54) **VERFAHREN ZUM BETRIEB EINER KARDE, KARDE UND SPINNEREIVORBEREITUNGSANLAGE**

(71) Anmelder: Trützschler Group SE, 41199 Mönchengladbach (DE)
(72) Erfinder: Song, Yifei, 41540 Dormagen (DE); Sobotka, Andreas, 50859 Köln (DE); März, Jürgen, 40591 Düsseldorf (DE); Dovern, Martin, 41363 Jüchen (DE); Engels, Guido, 41569 Rommerskirchen (DE)

(57) **Zusammenfassung**

Die Erfindung betrifft ein Verfahren zum Betrieb einer Karde in einer Spinnereivorbereitungsanlage, bei dem Faserflocken zwischen einer garnierten drehenden Trommel (4) und feststehenden und umlaufenden Kardierelementen bis zur Einzelfaser aufgelöst, ausgerichtet und gereinigt werden und der dabei entstehende Faserflor von der Trommel (4) auf einen Abnehmer (5) übergeben und nachfolgend in ein Faserband umgeformt, aufweisend eine Kardensteuerung mit einer Bedieneinheit (18), und dass nach Eingabe eines Rohmaterials und einer Produktionsmenge durch einen Bediener die Kardensteuerung die Referenz-Trommeldrehzahl (n_{R}) bestimmt.

Die Erfindung ist dadurch gekennzeichnet, dass der Bediener ein Optimierungsprogramm startet, das eine Auswahl zwischen einer nissen- und/oder energieoptimierten Betriebsweise ermöglicht, wobei die Kardensteuerung eine automatische Messreihe durchführt, bei der mehrere Sensoren (30) bei unterschiedlichen Trommeldrehzahlen über eine jeweilige vorbestimmte Zeitdauer (T) die Anzahl der Nissen im Faserflor detektieren und gleichzeitig die Antriebsleistung der Karde bestimmt wird, wobei die Daten der Sensoren (30) und die dabei bestimmte Antriebsleistung an eine übergeordnete Steuerung (43) der Spinnereivorbereitung übermittelt werden, die anhand zumindest dieser Daten mittels eines mathematischen Algorithmus dem Bediener eine Betriebsweise der Karde in unterschiedlichen Qualitätskategorien vorschlägt.

## Beschreibung

### Beschreibung

Die vorliegende Erfindung betrifft ein Verfahren zum Betrieb einer Karde, eine Karde und eine Spinnereivorbereitungsanlage nach dem Oberbegriff der unabhängigen Patentansprüche.

Bei der Herstellung eines Garns ist die Anzahl der Nissen im Faserband der Spinnereivorbereitung ein entscheidendes Qualitätskriterium. Als Nisse wird eine Ansammlung von verknoteten Fasern verstanden, die während der Baumwollernte, des Entkörnungsprozesses und der mechanischen Baumwollverarbeitung entsteht. Dabei wird zwischen Schalennissen und Fasernissen unterschieden. Schalennissen entstehen, wenn ein Stück von einer Samenschale mit den Fasern verbunden ist. Fasernissen entstehen durch eine Ansammlung von Kurzfasern, die sich nach dem Kardierprozess in der Strecke oder dem Flyer zu einer Verknotung oder Verdichtung zusammenziehen. Nissen führen im nachfolgenden Spinnprozess zu einer ungleichen Farbverteilung im Garn, was unerwünscht ist. Weiterhin führen Faserverknotungen ebenfalls zu einem qualitativ minderwertigen Garn, bei dem einzelne Störstellen entfernt werden müssen. Im Nachfolgenden werden unter dem Begriff Nisse die Schalennissen, die Kurzfaseransammlungen und die Faserverknotungen zusammengefasst.

Nach dem Stand der Technik ist es bekannt, die Einstellung der Karde so zu ändern, dass die Anzahl der Nissen minimiert wird. Allerdings variieren die Einstellungen auch in Abhängigkeit des Rohmaterials, so dass der Bediener sehr erfahren sein muss, um ein optimales Ergebnis zu erreichen.

Die EP 0409772 A1 offenbart ein Verfahren zur Bestimmung der Nissenzahl am Ausgang der Karde, wobei gleichzeitig der Stapel der Fasern gemessen wird. Weichen die gemessenen Werte von den vorgegebenen Soll-Werten ab, so wird zunächst versucht, durch eine Neueinstellung der Feinreinigungsmaschine die entsprechenden Werte zu verbessern. Gelingt dies nicht, so ist es erforderlich, eine Veränderung der Mischverhältnisse vorzunehmen, was durch die Ansteuerung der Ballenabtragungsmaschine erfolgen muss und schließlich auch Auswirkungen auf das Ballenlager hat. Bei diesem Verfahren werden die Einzelgrößen Nissenzahl und Stapel gemessen, und es wird eine den Einzelgrößen Nissenzahl bzw. Stapel jeweils einzeln zugeordnete neue Kardeneinstellung vorgenommen. Durch eine bestimmte Kardeneinstellung kann einerseits entweder die Nissenzahl reduziert oder es kann andererseits durch eine andere Kardeneinstellung der Stapel verändert werden. Dabei kann es vorkommen, dass durch eine Änderung der Stellgröße, z. B. einer Kardeneinstellung (Kardiergeschwindigkeit, Kardierspalt), zwar eine deutliche Reduzierung der Nissenzahl, jedoch zugleich eine erhebliche negative Änderung des Stapels eintritt oder umgekehrt. Außerdem wird bei dem bekannten Verfahren davon ausgegangen, dass eine Verbesserung der beiden Einzelmessgrößen, nämlich die Reduzierung der Nissenzahl und eine Verbesserung des Stapels, die sich an der Karde selbst nicht erreichen lassen, vielmehr eine Veränderung der Mischverhältnisse vorzunehmen ist.

Die DE 19651893 B4 sieht vor, die Messwerte für die Nissenzahl und die Messwerte für die Faserlänge bzw. -kürzung miteinander zu verknüpfen, so dass im Gegensatz zu dem bekannten Verfahren eine möglichst hohe Reduzierung der Nissenzahl und gleichzeitig eine möglichst geringe Faserschädigung (Faserkürzung) verwirklicht wird. Die Messwerte für die Nissenzahl und die Faserlängen werden kombiniert und für einen Regeleingriff herangezogen. Auf diese Art wird in besonders vorteilhafter Weise eine Optimierung erreicht. Nachteilig ist, dass dem kardierten Faserband eine Teilmenge an Fasern manuell entnommen werden muss, was den Prozess aufwendig macht. Bis die Teilmenge analysiert und die Einstellung der Karde geändert wurde, ist zu viel Fasermaterial mit ggfs. schlechter Qualität produziert worden.

Es ist Aufgabe der Erfindung ein Verfahren zum Betrieb einer Karde bzw. eine Karde dahingehend weiterzubilden, dass der Bediener in Abhängigkeit vom Rohmaterial eine optimale Einstellung der Karde erhält, mit der ein Minimum an Nissen und/oder eine energieeffiziente Betriebsweise möglich ist. Dabei werden unter dem Begriff Nisse die Schalennissen, die Kurzfaseransammlungen und die Faserverknotungen zusammengefasst.

Die Erfindung löst die gestellte Aufgabe durch ein Verfahren mit den in Anspruch 1 angegebenen Merkmalen. Mit den Merkmalen von Anspruch 11 wird die erfindungsgemäße Karde weiter verbessert. Die Merkmale von Anspruch 16 betreffen die Ausbildung einer Spinnereivorbereitungsanlage mit mehreren Karden. Vorteilhafte Weiterbildungen der Erfindung sind in den abhängigen Ansprüchen definiert.

Die Erfindung betrifft ein Verfahren zum Betrieb einer Karde, bei dem Faserflocken zwischen einer garnierten drehenden Trommel und feststehenden oder umlaufenden Kardierelementen bis zur Einzelfaser aufgelöst, ausgerichtet und gereinigt werden. Der dabei entstehende Faserflor wird von der Trommel auf einen Abnehmer übergeben und nachfolgend in ein Faserband umgeformt.

Die Erfindung schließt die technische Lehre ein, dass in eine Kardensteuerung mit einer Bedieneinheit durch einen Bediener das Rohmaterials und eine Produktionsmenge eingegeben wird und die Kardensteuerung die Referenz-Trommeldrehzahl bestimmt. Der Bediener kann ein Optimierungsprogramm starten, mit dem der Betrieb der Karde zwischen einer nissen- und/oder energieoptimierten Betriebsweise möglich ist. Dabei führt die Kardensteuerung eine automatische Messreihe durch, bei der mehrere Sensoren bei unterschiedlichen Trommeldrehzahlen über eine jeweilige vorbestimmte Zeitdauer die Anzahl der Nissen im Faserflor detektieren und gleichzeitig die Antriebsleistung der Karde bestimmt wird, wobei die Daten der Sensoren und die dabei bestimmte Antriebsleistung an eine übergeordnete Steuerung der Spinnereivorbereitung übermittelt werden. Anhand dieser Daten wird innerhalb der übergeordneten Steuerung mittels eines mathematischen Algorithmus dem Bediener eine Betriebsweise der Karde in unterschiedlichen Qualitätskategorien vorgeschlagen.

Der Bediener kann anhand von unterschiedlichen Qualitätskategorien auswählen, ob er die Karde nissenoptimiert, energieoptimiert oder mit einer Mischung aus beiden Betriebsweisen betreiben möchte. Der Vorteil des Verfahrens liegt darin, dass die übergeordnete Steuerung mittels des mathematischen Algorithmus eine Vielzahl von Daten aus einzelnen Sensoren verarbeiten kann. Die Rechner der Sensoren hingegen werten die Bilddaten parallel für ihre jeweilige Spurbreite aus und leiten diese an die übergeordnete Steuerung der Karde und diese an die Steuerung der Spinnereivorbereitungsanlage weiter. Die Verarbeitungsgeschwindigkeit erhöht sich in der parallelen Verarbeitung einer Vielzahl von Daten und die Einstellung der Karde erfolgt schneller, ohne dass zu viele Fasern mit erhöhtem Nissenwert verarbeitet werden oder dass die Karde zu viel Energie verbraucht. Sofern es technologisch sinnvoll ist und sich die Referenz-Trommeldrehzahl bereits an einem Grenzwert befindet, kann nur oberhalb oder nur unterhalb dieser Referenz-Trommeldrehzahl die automatische Messreihe durchgeführt werden. Beispielsweise bei hohen Betriebstemperaturen aufgrund des zu verarbeitenden Fasermaterials oder aufgrund von heißen und feuchten klimatischen Bedingungen in der Spinnerei kann es sinnvoll sein, die Messreihe nur mit Drehzahlen unterhalb der Referenz-Trommeldrehzahl durchzuführen, da eine erhöhte Trommeldrehzahl zu einer weiteren Temperaturerhöhung führt und hierzu der Kardierspalt zurück reguliert werden muss.

Alternativ können die unterschiedlichen Trommeldrehzahlen oberhalb und unterhalb der Referenz-Trommeldrehzahl liegen, so dass für verschiedene Drehzahlbereiche um die Referenz-Trommeldrehzahl die Anzahl der Nissen und der Energieverbrauch bestimmt werden.

Dabei können die unterschiedlichen Trommeldrehzahlen in gleichen Trommeldrehzahlabständen oberhalb und unterhalb der Referenz-Trommeldrehzahl liegen. Die gleichen Abstände in den Trommeldrehzahlen erhöht die Verarbeitungsgeschwindigkeit die Genauigkeit bei der Auswertung der Daten, insbesondere, wenn nur wenige Daten verfügbar sind.

Dadurch, dass die Zeitdauer für die Messung bei unterschiedlichen Trommeldrehzahlen gleich ist, kann ein vereinfachter mathematischer Algorithmus verwendet werden.

Erfolgt eine Speisung der Karden mit einem neuen Rohmaterial oder die Garnituren werden gewechselt oder es erfolgt eine andere Grundeinstellung der Karde, kann die Messung zur Bestimmung der Nissen und Antriebsleistung mehrfach bei jeder Trommeldrehzahl erfolgen, wobei eine aufaddierte Dauer (t) der einzelnen Messung die gesamte Zeitdauer (T) ergibt. Die Anzahl der Nissen im Kardenband oder eine energieoptimierte Betriebsweise kann weiter dadurch verbessert werden, indem die Steuerung der Karde ausgebildet ist, bei unterschiedlicher Temperatur der Karde den Kardierspalt automatisch einzustellen. Das heißt bei erhöhter Temperatur aber gleicher Drehzahl der Karde wird der Kardierspalt konstant gehalten, obwohl sich die Trommel ausdehnt. Durch den gleichbleibenden Kardierspalt bei unterschiedlicher Kardentemperatur wird unabhängig von der Betriebsweise (energie- oder nissenoptimiert) immer das mögliche Minimum an Nissen unabhängig von der Kardentemperatur erreicht.

Je nach Konfiguration der Kardensteuerung und der Steuerung der Spinnereivorbereitungsanlage kann der Start des Optimierungsprogrammes an der Steuerung der mindestens einen Karde oder der Steuerung der Spinnereivorbereitungsanlage erfolgen.

Dadurch, dass das Ergebnis des Optimierungsprogrammes von der Steuerung der Spinnereivorbereitungsanlage an die Bedieneinheit der mindestens einen Karde übermittelt wird, kann der Bediener manuell eine Auswahl der Qualitätskategorie bestätigen. Durch die Erfahrung des Bedieners kann hierdurch ein Fehlstart vermieden werden, insbesondere dann, wenn die Datengrundlage nicht ausreichend war oder eine fehlerhafte Übertragung der Daten zwischen den einzelnen Steuerungseinheiten erfolgt ist.

Alternativ kann das Ergebnis des Optimierungsprogrammes nach Auswahl der Qualitätskategorie und Bestätigung durch den Bediener durch die Steuerung der Spinnereivorbereitungsanlage erfolgen, so dass ein automatischer Start in der gewählten Betriebsweise für alle Karden der Spinnereivorbereitungsanlage erfolgt.

Dadurch, dass der Bediener mit dem Start des Optimierungsprogrammes direkt auswählen kann, ob die mindestens eine Karde nissenoptimiert oder energieoptimiert betrieben werden soll, erfolgt eine stärkere Gewichtung bei der Klassifizierung bzw. Clusterung der Daten im Hinblick auf die gewählte Betriebsweise.

Die erfindungsgemäße Karde weist eine Einlaufseite für Faserflocken auf, wobei die Karde ausgebildet ist, die Faserflocken mittels mindestens einem Vorreißer einer drehenden Trommel zuzuführen, wobei die Faserflocken zwischen Festkardierelementen und umlaufenden Deckelstäben und der Trommel bis zur Einzelfaser aufgelöst, ausgerichtet und gereinigt werden, und der dabei entstehende Faserflor von der Trommel auf einen Abnehmer übergebbar ist, dem eine Vorrichtung zur Umwandlung des Faserflors in ein Faserband nachgeordnet ist. Dabei weist die Karde mindestens drei Sensoren auf, die ausgebildet sind, den Faserflor auf Nissen oder Kurzfaseransammlungen zu detektieren. Weiterhin weist die Karde eine Steuerung mit einer Bedieneinrichtung auf, mittels der ein Bediener nach Eingabe eines Rohmaterials und der Produktionsmenge auswählen kann, ob die Karde ein Optimierungsprogramm starten soll, mit dem die Karde in einer nissenoptimierten und/oder energieoptimierten Betriebsweise betrieben werden soll. Ist aus Sicht des Bedieners das Rohmaterial von hoher Qualität und im erzeugten Kardenband eine geringe Nissenanzahl zu erwarten, kann der Bediener direkt die energieoptimierte Betriebsweise auswählen, so dass die Steuerung der Spinnereivorbereitung die Daten mit einer höheren Gewichtung für die Energieoptimierung auswertet. Der Bediener kann hingegen bei schlechtem oder staubbelastetem Rohmaterial direkt die nissenoptimierte Betriebsweise auswählen, so dass die Steuerung der Spinnereivorbereitung die Daten mit einer höheren Gewichtung in der Qualität auswertet. Hat der Bediener nur eine geringe Erfahrung oder kann die Anzahl der Nissen noch nicht abschätzen, kann er den Optimierungsmodus starten, um einen neutralen Vorschlag zu einer energieoptimierten oder nissenoptimierten Betriebsweise zu bekommen. Alternativ kann diese Auswahl auch in der Steuerung der Spinnereivorbereitung getroffen werden.

Mit dem Start des Optimierungsmodus startet die mindestens eine Karde mit einer Messreihe, bei der bei unveränderter Kardeneinstellung und unverändertem Rohmaterial nur eine Überprüfung der Einstellwerte erfolgt. Hat sich das Rohmaterial geändert, startet die Karde mehrere Messreihen, bei der die mindestens drei Sensoren den Faserflor, beispielsweise auf dem Abnehmer, detektieren. Die Sensoren sind ausgebildet, anhand einer vorherigen Kalibrierung im Faserflor zumindest Nissen oder Kurzfaseransammlungen zu detektieren und sie übermitteln die Daten an die Kardensteuerung. Die Kardensteuerung überwacht gleichzeitig parallel die Leistungsaufnahme der Antriebe und übermittelt beide Datensätze an die übergeordnete Steuerung der Spinnereivorbereitung.

Dabei können die Sensoren in einem Vliesleitelement angeordnet sein, das den Faserflor zwischen Walzen führt. Die Sensoren können aber auch an beliebiger anderer Stelle angeordnet sein, sofern der flächige Faserflor zwischen der Trommel und dem Flortrichter auf Nissen detektiert wird.

Vorzugsweise ist die Karde ausgebildet ist, den Kardierspalt automatisch einzustellen. Damit kann die Anzahl der Nissen in Abhängigkeit der Trommeldrehzahl weiter reduziert werden. Bei einer geringeren Trommeldrehzahl, die mit einem geringeren Energieverbrauch einhergeht, kann über die automatische Kardierspalteinstellung der Kardierspalt reduziert werden, wodurch die Anzahl der Nissen sinken kann.

Dadurch, dass die Karde ausgebildet ist, den Energieverbrauch bei unterschiedlichen Drehzahlen zu bestimmen, kann diese mit einer energieoptimierten Betriebsweise, einer nissenreduzierten Betriebsweise oder mit einer Mischung aus beiden Betriebsweisen betrieben werden.

Die erfindungsgemäße Spinnereivorbereitungsanlage weist eine Steuerung und mehrere Karden auf, wobei die Steuerung ausgebildet ist, zumindest die Daten einer Karde, vorzugsweise mehrerer Karden, mit einem mathematischen Algorithmus zu verarbeiten, wobei in einem ersten Schritt die Daten der mindestens einen Karde zur Erzeugung von Qualitätskategorien geclustert oder kategorisiert werden und in einem zweiten Schritt mit einem Regressionsmodel weiterverarbeitet werden, wobei das Ergebnis des mathematischen Algorithmus an jede Karde zur Einstellung einer nissen- und/oder energieoptimierten Einstellung übermittelt wird. Der Vorteil des mathematischen Algorithmus liegt in der Gruppierung der Daten in Qualitätskategorien, die nachfolgend durch das Regressionsmodel einer optimalen Trommeldrehzahl zugeordnet werden. Das Verfahren liefert auch bei einer kleinen Datenmenge sichere Ergebnisse mit einer hohen Wahrscheinlichkeit.

Dadurch, dass der erste Schritt der Clusterung durch einen K-Means-Algorithmus oder einen Fuzzy-c-Means-Algorithmus oder durch eine hierarchische Clusteranalyse bestimmt wird, lassen sich die Daten eindeutig den gewählten Qualitätskategorien zuordnen. Wird bereits vorher die Betriebsweise aufgrund der Kenntnis von der Qualität des Rohmaterials gewählt, wird dadurch die Gewichtung in der Zuordnung der Daten beeinflusst.

Alternativ kann der erste Schritt der Gruppierung bzw. der Kategorisierung der Daten durch ein teilüberwachtes Lernmodel Label Propagation bestimmt wird, wodurch sich das System selbst trainieren kann.

Im zweiten Schritt können die klassifizierten Daten durch ein Regressionsmodel weiter verarbeitet werden, das als ein Random-Forest-Regressor oder ein Polynomklassifikator oder ein künstliches neuronales Netz ausgebildet ist. Dabei erfolgt die Zuordnung der Anzahl der Nissen zu einer Drehzahl mit einem optimierten Energieverbrauch. Die Zuordnung nach diesen mathematischen Modellen liefert auch bei einer kleinen Datenmenge ein gutes Ergebnis mit hoher Wahrscheinlichkeit.

Werden die Daten mehrerer Karden in der Steuerung der Spinnereivorbereitungsanlage verarbeitet und im ersten Schritt miteinander vergleichen, so kann bei einer Abweichung der geclusterten oder kategorisierten Daten von einer vorgegebenen Referenz die Steuerung ein optisches oder akustisches Warnsignal ausgeben. Damit lassen sich fehlerhafte Einstellungen einzelner Karden erkennen und nachfolgend beheben.

Weitere, die Erfindung verbessernde Maßnahmen werden nachstehend gemeinsam mit der Beschreibung eines bevorzugten Ausführungsbeispiels der Erfindung anhand der Figuren näher dargestellt.

### Es zeigen:

- Figur 1:: eine schematische Seitenansicht einer Spinnereivorbereitungsmaschine in Form einer Karde, bei der die erfindungsgemäße Vorrichtung eingesetzt wird;
- Fig. 2: eine vergrößerte Darstellung eines eingebauten Vliesleitelementes;
- Fig. 2a: eine Detaildarstellung des Vliesleitelementes;
- Fig. 3: ein erstes Ausführungsbeispiel einer Sensoranordnung in einem Vliesleitelement;
- Fig. 3a: ein zweites Ausführungsbeispiel einer Sensoranordnung in einem Vliesleitelement;
- Fig. 4: eine Spinnereivorbereitungsanlage mit einer Anordnung mehrerer Karden mit einer Steuerung zum Zusammenfassen und Auswerten von Daten.

Fig. 1 zeigt eine Karde 100 nach dem Stand der Technik, bei der Faserflocken über einen Schacht zu einer Speisewalze 1, einem Speisetisch 2, über mindestens einen Vorreißer 3a, 3b, 3c, zu der Trommel 4 oder dem Tambour geleitet werden. Auf der Trommel 4 werden die Fasern der Faserflocken mittels feststehender Kardierelemente 13, Absaughauben und Ausscheidemesser und mittels an einem Wanderdeckelsystem 17 angeordneter umlaufender Kardierelemente, die als Deckelstäbe 14 ausgebildet sind, parallelisiert und gereinigt. Der entstehende Faserflor 16 wird nachfolgend über einen Abnehmer 5, eine Abstreichwalze 6 und mehrere Quetschwalzen 7, 8, zu einem Vliesleitelement 9 gefördert, der den Faserflor mit einem Flortrichter 10 zu einem Faserband umformt, das über Abzugswalzen 11, 12 an eine nachfolgende Verarbeitungsmaschine oder eine Kanne 15 übergeben wird. Die Einstellung der Deckelstäbe 14 und der Kardierelemente 13 zur Trommel 4 (Kardierspalt) erfolgt über hier nicht dargestellte Gleitleisten, die keilförmig gegeneinander ausgerichtete Elemente aufweisen können. Mittels einer Bedieneinheit 18, die aus einem Monitor mit einer integrierten Eingabevorrichtung ausgebildet sein kann, erfolgt die Einstellung und Bedienung der Karde 100.

In Figur 2 und 2a ist die beispielhafte Anordnung des Vliesleitelementes 20 zwischen dem Abnehmer 5, der Abstreichwalze 6 und einer Quetschwalze 7 dargestellt, bei dem der Faserflor 16 durch die Abstreichwalze 6 vom Abnehmer 5 abgenommen und entlang einer konkaven Oberseite 20c des Vliesleitelementes 20 zum Flortrichter 10 geführt wird.

Unabhängig von diesem Ausführungsbeispiel ist eine Integration der nachfolgend beschriebenen Sensoren 30 zur Erfassung von Nissen genau in diesem Vliesleitelement nicht notwendig. Wichtig ist die Ausrichtung der Sensoren 30 auf den flächigen Faserflor 16, irgendwo zwischen der Trommel 4 und dem Flortrichter 10, durch den der Faserflor 16 zu einem Faserband umgeformt wird.

In diesem Ausführungsbeispiel wird das Vliesleitelementes 20 im Wesentlichen durch vier Seiten 20a, 20c, 20d, 20e gebildet, die einen Hohlraum 20f umschließen. Die Vorderseite 20a weist zumindest teilweise ein lichtdurchlässiges Element 20b auf, das ausgebildet ist, den Erfassungsbereich bzw. den Sichtbereich eines im Hohlraum 20f befindlichen Sensors 30 auf den in der Garnitur 5a des Abnehmers 5 befindlichen Faserflor 16 zu ermöglichen. Das lichtdurchlässige Element 20b kann nur im Bereich des Sichtwinkels eines Sensors 30 angeordnet sein, oder sich als durchgehendes lichtdurchlässiges Element 20b zumindest teilweise oder vollständig über die Arbeitsbreite der Karde 100 erstrecken. Die Vorderseite 20a des Vliesleitelementes 20 ist damit in einem kleinen Abstand zur Oberfläche des Abnehmers 5 ausgerichtet. Die konkave Oberseite 20c des Vliesleitelementes 20 leitet den Faserflor 16 von der Abstreichwalze 6 zu den Quetschwalzen 7, 8. Ein Unterschied zum Stand der Technik liegt darin, dass der Sensor 30 den Faserflor 16 detektiert, der sich noch in den Zähnen der Garnitur 5a des Abnehmers 5 befindet. Der Faserflor 16 streift damit die annähernd senkrecht angeordnete Vorderseite 20a des Vliesleitelementes 20 und damit auch kontinuierlich über das lichtdurchlässige Element 20b, das damit deutlich weniger verschmutzt, als die waagerecht angeordnete konkave Oberseite 20c. Nach dem Stand der Technik war das lichtdurchlässige Element in der waagerecht angeordneten konkaven Oberseite 20c angeordnet, dass durch den Faserflor 16 nicht vollflächig berührt wurde, wodurch sich eine Verschmutzung ablagern konnte. Es ergibt sich damit eine längere Standzeit, bis das Vliesleitelement 20 bzw. das lichtdurchlässige Element 20b gereinigt werden muss. Innerhalb des Vliesleitelementes 20 kann ein einzelner Sensor 30 verfahrbar angeordnet, oder mindestens ein Sensor 30 ist ortsfest angeordnet. Bei Anordnung von mehreren ortsfesten Sensoren 30 innerhalb des Vliesleitelementes können diese in einem regelmäßigen Abstand zueinander angeordnet sein. Das lichtdurchlässige Element 20b kann als Glas- oder Kunststoffscheibe ausgebildet sein, hinter dem ein Polarisationsfilter 31 angeordnet ist. Der Polarisationsfilter 31 ist also zwischen dem lichtdurchlässigen Element 20b und dem Sensor 30 angeordnet. Der Polarisationsfilter 31 ist für eine zirkulare Polarisation ausgebildet, wodurch die reflektierenden Strahlen des Sensors 30, welche von einer glänzenden Oberfläche, beispielsweise der metallischen Garnitur 5a reflektiert werden, ausgeblendet werden. Die Reflexion der Strahlen an den matten Fasern und Störpartikeln bleiben hingegen für den Sensor 30 sichtbar. Der Sensor 30 erfasst damit nur die Fasern und darin enthaltenen Störpartikel des Faserflors 16 und kann über die Bildauswertung Dickstellen bzw. Faserverknotungen, Nissen, Schalennissen oder auch Fremdteile erkennen. Hierzu wird Weißlicht erzeugt, mit dem in Kombination mit dem Polarisationsfilter die Garnitur 5a ausgeblendet werden kann. Innerhalb des Vliesleitelementes 20 wird der Polarisationsfilter 31 von einer Referenzfolie 32 umrahmt, mit der ein Weißabgleich durchgeführt werden kann. Die Darstellung des Sensors 30 in der Figur 2a ist nur schematisch.

Jeder Sensor 30 ist mit einem eigenen Rechner 35 ausgestattet, der die erfassten Daten sofort auswerten kann. Die Ausbildung jedes Sensors 30 mit einem eigenen Rechner 35 bewirkt eine Parallelverarbeitung der ermittelten Daten, so dass die ermittelten Werte schneller zur Verfügung stehen. Der Sensor 30 kann beispielsweise als CCD- oder CMOS-Sensor ausgebildet sein, mit der sich einzelne Bilder erfassen lassen. Es erfolgt eine einfache binäre Zuordnung der Daten im Rechner 35. Als Randbedingung kann beispielsweise eine bestimmte Größe einer Schalennisse, oder eine bestimmte Größe einer Fasernisse bzw. Faserverknotung definiert werden, was durch die Bildauswertung der Sensordaten, entweder im einzelnen Rechner 35 der Sensoren 30 erfolgt, oder zusammen in der Steuerung der Karde 100, oder zusammen in der Steuerung 43 der Spinnereivorbereitungsanlage. Es erfolgt damit im klassischen Sinn der Messtechnik eine Kalibrierung der Empfindlichkeit der Messdaten. Die Auswertung der Daten in den jeweiligen Rechnern 35 der Sensoren 30 ermöglicht aufgrund der Parallelverarbeitung eine schnellere Datenverarbeitung. Die ausgewerteten Daten werden von den Rechnern 35 über die Steuerung der Karde an die Steuerung 43 der Spinnereivorbereitungsanlage zur Kategorisierung oder Clusterung und Weiterverarbeitung geleitet.

In Figur 3 sind innerhalb des Vliesleitelementes 20 beispielsweise fünf Sensoren 30 vorzugsweise gleichmäßig im Abstand a über die Arbeitsbreite A der Karde verteilt. Bei einer Breite der Trommel 4 von beispielsweise 1280 mm ergibt sich eine Arbeitsbreite A von ca. 1180 mm, die von fünf Sensoren mit jeweils einer Erfassungsbreite von 20 bis 30 mm detektiert wird. In der Auswertung der Steuerung der Karde ergeben sich damit für jeden Sensor eine eigene Spur, die detektiert wird. Bei feststehenden Sensoren 30 hat sich bei einer Breite der Trommel 4 von 1000 mm eine Mindestanzahl von drei Sensoren 30 innerhalb des Vliesleitprofiles 20 als vorteilhaft ergeben, mit denen eine hinreichende Genauigkeit zur Nissenzahl ermittelt werden kann. Im Hinblick auf die Kosten der Sensoren 30 und die Breite der Trommel 4 hat sich die Anordnung von fünf Sensoren 30 als optimal erwiesen, mit denen mit sehr hoher Genauigkeit die Nissenzahl ermittelt werden kann. Die fünf Sensoren 30 sind vorzugsweise mit gleichem Abstand a über die Arbeitsbreite A der Karde innerhalb des Vliesleitelementes 20 ortsfest angeordnet. Zur Erfassung der Nissen müssen rund 10.000 Bilder über die Sensoren pro Messwert ermittelt und ausgewertet werden. Als ein Messwert wird bei einer Kardenproduktion von beispielsweise 80kg/h eine auf dem Abnehmer 5 durchlaufende Menge an Faserflor 16 von 100 Metern gebildet, von dem rund 10.000 Bilder ermittelt werden. Bei ungleichmäßiger Breitenverteilung kann über die Anzahl der Spuren, in diesem Fall mit fünf Sensoren 30, ein Bandnissenmittelwert mit einem Fehler von 3 % ermittelt werden. Bei Verwendung von nur drei Sensoren 30 erhöht sich der Fehler des Bandnissenmittelwertes auf 12 %. Bei Verwendung von neun Sensoren (Figur 3a) 30, die in einem Abstand b zueinander angeordnet sind, verringert sich der Fehler des Bandnissenmittelwertes auf 1 %. Die Verwendung einer hohen Anzahl von Sensoren 30 erhöht nicht nur die Genauigkeit bei der Ermittlung der Nissen, sondern verkürzt auch die Zeit zur Bestimmung des Messwertes, da mehr Bilder gleichzeitig erfasst werden und die Rechner 35 diese gleichzeitig parallel verarbeiten. Beispielsweise beträgt die Messzeit bei drei Sensoren 30 ca. 40 Sekunden, bei fünf Sensoren 30 ca. 30 Sekunden und bei neun Sensoren 30 ca. 15 Sekunden. Aufgrund des begrenzten Bauraumes innerhalb des Vliesleitelementes 20 bei einer Trommelbreite von 1000 mm bis 1500 mm hat sich die Anordnung von drei bis neun ortsfest angeordneten Sensoren zur Bestimmung der Nissen als optimal herausgestellt. Zum einen steht über die Arbeitsbreite A ein ausreichender Bauraum zur Verteilung der Sensoren 30 zur Verfügung, zum anderen ist eine ausreichende Genauigkeit in Kombination mit einer Messgeschwindigkeit gewährleistet, und letztendlich halten sich die Kosten im bezahlbaren Rahmen.

Auch wenn in diesem Ausführungsbeispiel nur ein gleichmäßiger Abstand a, b der Sensoren 30 zueinander dargestellt ist, kann dieser auch ungleichmäßig ausgebildet sein. Dann muss ggfs. der Auswertealgorithmus der Daten angepasst werden. Es kann daher vorteilhaft sein, die Sensoren 30 von der Mitte des Faserflors 16 in einem größeren oder kleineren Abstand zueinander anzuordnen, da die Erfassung von bestimmten Nissen, Dickstellen oder Fremdteilen aufgrund der spezifischer Kardenkonstruktion vermehrt im Randbereich (wegen Seitenflug) oder in der Mitte des Faserflors 16 (wegen Kardierspaltunterschiede über die Trommelbreite) auftreten kann.

Sollen die Sensoren 30 auch zur Erfassung von Fremdteilen genutzt werden, müssen alle Sensoren 30 zusammen rund 25.000.000 Bilder ermitteln. Bei der Verwendung von fünf Sensoren 30 in einem Vliesleitelement 20 muss demzufolge jeder Sensor 5.000.000 Bilder erzeugen, bis eine zuverlässige Aussage zu dem Vorhandensein von Fremdteilen möglich ist. Eine entsprechende Menge Faserflor muss damit detektiert werden, wodurch sich der Messvorgang mit der Auswertung auf rund 18 Stunden hinzieht. Bei Verwendung von neun Sensoren 30 ergibt sich eine Mess- und Auswertezeit von immer noch 10 Stunden, was bedeutet, dass sich die Kardenproduktion zumindest in der Verarbeitung eines Vorgarnes befindet und beim Auftreten eines gravierenden Fehlers vernichtet werden muss.

Um diesen Prozess zu verkürzen, schlägt die Erfindung vor, die Daten der Sensoren 30 von mindestens einer Karde 100, vorzugsweise mindestens zwei Karden, in einer Steuerung 43 der Spinnereivorbereitung zusammenzufassen und gemeinsam auszuwerten. Im Gegensatz zur DE 10 2019 115 138 A1 ist es hier Ziel der Erfindung, eine genaue Anzahl der Nissen (= Schalennissen, Kurzfaseransammlungen und Faserverknotungen) zu detektieren und damit alle Karden der Karderie optimal einzustellen. Alternativ oder ergänzend können die Karden bei einer maximalen Anzahl von Nissen energieoptimiert betrieben werden. Das schließt nicht aus, dass mit den Sensoren weiterhin auch Fremdteile und andere unerwünschte Bestandteile detektiert und die vorgelagerte Putzereimaschinen durch die Steuerung 43 eingestellt werden können, wie dies in der DE 10 2019 115 138 A1 beschrieben ist.

Figur 4 zeigt eine Karderie mit einer Vielzahl von Karden 100, deren Maschinensteuerung mit einer übergeordneten Steuerung 43 der Spinnereivorbereitung verbunden ist. Die übergeordnete Steuerung 43 summiert die einzelnen Daten der Sensoren 30 aus den einzelnen Karden 100 auf und wertet diese nach unterschiedlichen Kriterien aus. Die Auswertung kann sich auf den Anteil der Kurzfasern beziehen, oder auf Fremdteile, oder auf die Zahl der Nissen oder Knoten oder auf Kennwerte wie Wolkigkeit, Dünn-/Dickstellen oder Faserorientierung. Eine Anzeige ist ausgebildet, unterschiedliche Faserarten darzustellen, ebenso wie beispielsweise Fremdteile, Nissen oder Schmutzpartikel. Über ein Eingabemodul 44, das als mobile Eingabe mit einer Tastatur wie ein Laptop, Tablett oder Smartphone ausgebildet sein kann, kann nicht nur eine vorgegebene Abfallmenge oder Ausscheiderate eingegeben werden, so dass innerhalb der Steuerung 43 bereits eine Optimierung der Daten erfolgen kann. Hierüber kann das Optimierungsprogramm gestartet werden, nach deren Abschluss die Karde nissenoptimiert und/oder energieoptimiert betrieben werden kann.

Die Steuerung 43 übermittelt die neuen Vorgaben mit den optimierten Daten an die Steuerung der einzelnen Karden, die dadurch je nach Qualitätsanforderung und Energieverbrauch entsprechend durch den Bediener oder automatisch eingestellt werden können. Ziel ist die Optimierung der Einstellung, so dass die geforderte Qualität des Ausgangsmaterials (Faserband, das aus dem Faserflor gebildet wird) der Karde erreicht und gehalten wird.

Die Zusammenfassung der Daten der Sensoren 30 aus mehrerer Karden 100 in der Steuerung 43 verkürzt die Zeit zur Erfassung der erforderlichen Bildmenge und reduziert die Zeit zur Verarbeitung der Daten. Damit kann eine mögliche fehlerbehaftete Kardenproduktion so frühzeitig zurückgehalten werden, bevor die Weiterverarbeitung in der nachfolgenden Spinnerei beginnt.

Die Zusammenfassung der Daten aus den Sensoren 30 von mindestens zwei Karden in der Steuerung 43 ergibt noch einen weiteren Vorteil. Stellt die Steuerung 43 fest, dass sich die Messwerte der Sensoren 30 gleichzeitig oder gleichartig in allen Karden verändern, so kann davon ausgegangen werden, dass dies eine gemeinsame Ursache hat wie etwa eine Veränderung im Rohstoff, eine Veränderung an einer oder mehreren Maschinen oder Putzereilinien oder eine gemeinsame Veränderung der Verarbeitungsbedingungen wie z.B. der Temperatur oder Feuchtigkeit in der Spinnereivorbereitung. Ist die Veränderung dagegen nur an einer Karde zu beobachten, so findet man die Ursache eher an der Karde selbst. Der Vergleich der Messwerte von mindestens zwei Karden in der Steuerung 43 kann also dazu dienen, genauer zu ermitteln, an welcher Maschine eingegriffen werden muss, um die gewünschte Qualität zu erreichen.

Beim Start der Karde gibt der Bediener das Rohmaterial und die gewünschte Produktionsmenge mittels einer Bedieneinheit 18 in die Steuerung jeder einzelnen Karde 100 ein. Mit der Produktionsmenge in kg/h ist gleichzeitig die Referenz Trommeldrehzahl n_{R} oder Trommelgeschwindigkeit verbunden, so dass diese Alternativen als gleichwertig Eingaben anzusehen sind. Diese sind jedoch von Kardentyp zu Kardentyp unterschiedlich, da je nach Kardentyp der Trommeldurchmesser und die Arbeitsbreite variieren kann. Diese Angaben sind nach heutigem Stand der Technik aber in der Steuerung der Karde hinterlegt, so dass nur die Eingabe variiert. Danach wird bei gleicher Produktionsmenge entweder durch den Bediener oder durch die Steuerung der Karde 100 der Kardierspalt eingegeben oder eingestellt. Ein größerer Kardierspalt muss bei kalter Maschine eingestellt werden, wenn eine höhere Trommeldrehzahl angestrebt wird, da dann die Wärmeentwicklung zunimmt und sich der Kardierspalt dadurch stärker ändert. Der größere Kardierspalt ist aber kontraproduktiv zur Reduzierung der Nissen. Mit einem kleineren Kardierspalt lässt sich daher die Anzahl der Nissen reduzieren, die Faserschädigung nimmt aber zu. Bei einer automatischen Kardierspalteinstellung kann der Kardierspalt durch Eingabe des Rohmaterials automatisch bestimmt werden. Zwar gibt der Bediener auch die Produktionsmenge mit in die Bedieneinheit 18 ein, der Kardierspalt bleibt aber konstant, da er über das Temperaturniveau an der Trommel 4 enger oder weiter eingestellt wird.

Mittels der Bedieneinheit 18 an der Karde 100 oder über die Steuerung 43 bzw. das Eingabemodul 44 der Spinnereivorbereitungsanlage kann das erfindungsgemäße Optimierungsprogramm durch den Bediener gestartet werden, indem ausgehend von der referenzierten Trommeldrehzahl n_{R} die Karde 100 für ein vorgegebenes Zeitfenster mit einer abgestuften Abweichung der referenzierten Trommeldrehzahl n_{R} nach oben oder unten betrieben wird. Ziel ist es, bei jeder Trommeldrehzahl die detektierten Nissen und den Energieverbrauch zu ermitteln, so dass der Bediener zwischen einer nissenoptimierten und/oder energieoptimierten Betriebsweise wählen kann. Beispielsweise wird gestartet mit der referenzierten Trommeldrehzahl n_{R} = 500 U/min für die Dauer T₁, dann mit n_{R} -10U/min für die Dauer T₂, weiter mit n_{R} -20U/min für die Dauer T₃, dann mit n_{R} -30U/min für die Dauer T₄. Das Verfahren wird dann mit der referenzierten Trommeldrehzahl n_{R} +10U/min für die Dauer T₅, weiter mit n_{R} +20U/min für die Dauer T₆, dann n_{R} +30U/min für die Dauer T₇, betrieben. Die Dauer T₁ ... Tₓ für die jeweils abgestufte Fahrweise der Karde oberhalb und unterhalb der referenzierten Trommeldrehzahl hängt von der Größe der ermittelten Daten durch die Sensoren 30 ab, ist aber für alle Messvorgänge gleich. Die Drehzahlunterschiede zur referenzierten Trommeldrehzahl n_{R} können in gleichen Abständen erfolgen, beispielsweise in 10er- oder 20er-Schritten, oder in unterschiedlichen Abständen und Reihen erfolgen.

Ist aus Sicht des Bedieners das Rohmaterial von hoher Qualität und im erzeugten Kardenband eine geringe Nissenanzahl zu erwarten, kann der Bediener direkt die energieoptimierte Betriebsweise auswählen, so dass die Steuerung der Spinnereivorbereitung die Daten mit einer höheren Gewichtung für die Energieoptimierung auswertet. Der Bediener kann hingegen bei schlechtem oder staubbelastetem Rohmaterial direkt die nissenoptimierte Betriebsweise auswählen, so dass die Steuerung der Spinnereivorbereitung die Daten mit einer höheren Gewichtung in der Qualität auswertet. Hat der Bediener nur eine geringe Erfahrung oder kann die Anzahl der Nissen noch nicht abschätzen, kann er den Optimierungsmodus starten, um einen neutralen Vorschlag zu einer energieoptimierten oder nissenoptimierten Betriebsweise zu bekommen. Alternativ kann diese Auswahl auch in der Steuerung der Spinnereivorbereitung getroffen werden.

Für die Ermittlung der detektierten Nissen und des Energieverbrauchs werden zwei Datensätze genutzt. Der eine betrifft die produktionsrelevanten Daten, die unter anderem durch die Sensoren 30 ermittelt werden. Der andere Datensatz betrifft die maschinellen Zustandsdaten, bei denen bei einer bestimmten Trommeldrehzahl der Energieverbrauch bestimmt wird. Zu jedem Messdurchlauf zur Ermittlung der Nissenanzahl wird auch die aktuelle Leistung des Antriebes ermittelt. Beide Datensätze werden zusammengefasst. Dabei können mehrere Messdurchläufe mit einer Einzelzeit bzw. Dauer t₁ ... tₓ für jede Dauer T₁ bis Tₓ durchgeführt werden, um das Ergebnis mit einer hohen Sicherheit zu ermitteln. Wird das Rohmaterial unverändert schon über mehrere Stunden verwendet, reicht für eine Kontrolle ein einziger Messdurchlauf. Wird ein neues Rohmaterial verwendet oder eine andere Maschineneinstellung hat sich verändert, ist ein mehrfacher Messdurchlauf mit gleicher Trommeldrehzahl sinnvoll. Beispielsweise kann bei einer Trommeldrehzahl von n_{R} = 500 U/min für die Dauer T₁ = 30 min mit fünf Messdurchläufen gestartet werden, die jeweils t=6 Minuten dauern. Selbstverständlich setzt das eine Kalibrierung der Empfindlichkeit der Sensoren 30 voraus, ab welcher Größe einer Kurzfaseransammlung bzw. Nisse ein Messwert gezählt wird. Eine Kontrolle der Empfindlichkeit kann durch die manuelle Auswertung eines entnommenen Faserbandes in einem textiltechnischen Labor erfolgen, so dass aufgrund dieser Rückkopplung die Daten aller Sensoren 30 gleich ausgewertet werden. Da erfindungsgemäß mindestens drei feststehende Sensoren 30 verwendet werden, ergeben sich pro Sensor 30 und Messvorgang mindestens drei Datensätze mit einer Anzahl von Nissen, die über die Arbeitsbreite beispielhaft in der nachfolgenden Tabelle dargestellt werden. Damit liegen für jeden Messvorgang 4.1 bis 4.5 entsprechend der Anzahl der Sensoren 30 - hier drei Sensoren 30 - Messwerte für eine Teilbreite oder Spur der Arbeitsbreite A vor, die auf die gesamte Arbeitsbreite A und damit die Produktion hochgerechnet wird.

**Tabelle 1**

| Nr. | Dauer t [min] | Trommeldrehzahl [n] | Liefergeschwindigkeit [m/min] | Leistung [kW] | Anzahl Nissen [1/g] |
|---|---|---|---|---|---|
| 4.1 | 6 | 500 | 350 | 11,5 | 93 |
| 4.2 | 6 | 500 | 350 | 11,2 | 92 |
| 4.3 | 6 | 500 | 350 | 11,4 | 98 |
| 4.4 | 6 | 500 | 350 | 11,5 | 95 |
| 4.5 | 6 | 500 | 350 | 11,8 | 97 |

Diese mehrfachen Messdurchläufe nach Tabelle 1 werden in gleicher Anzahl für jede Trommeldrehzahl durchgeführt. Eine Auswertung aller Messdurchläufe für die jeweilige Trommeldrehzahl erfolgt beispielsweise nach dem Clustering oder einer Kategorisierung der Messwerte bzw. Daten, wobei die Messwerte 4.1 bis 4.5 in der nachfolgenden Tabelle 2 unter Messwert Nr. 4 zusammengefasst wurden. Die Dauer T und t aller einzelnen Messungen ist dabei gleich. Die hier verwendete Dauer oder Zeit T für jeden Drehzahlbereich entspricht der Summer der einzelnen Messdauer t.

**Tabelle 2**

| Nr. | Dauer T [min] | Trommeldrehzahl [n] | Liefergeschwindigkeit [m/min] | Leistung [kW] | Anzahl Nissen [1/g] |
|---|---|---|---|---|---|
| 1 | 30 | 470 | 350 | 10,5 | 156 |
| 2 | 30 | 480 | 350 | 10,8 | 130 |
| 3 | 30 | 490 | 350 | 11,2 | 112 |
| 4 | 30 | 500 | 350 | 11,5 | 95 |
| 5 | 30 | 510 | 350 | 11,8 | 75 |
| 6 | 30 | 520 | 350 | 12,1 | 79 |
| n | 30 | 530 | 350 | 12,5 | 87 |

Die Tabelle lässt erkennen, dass mit steigender Trommeldrehzahl der Energieverbrauch ansteigt, bis zu einem gewissen Punkt aber auch die Anzahl der detektierten Nissen abnimmt, obwohl der Kardierspalt unverändert ist. Ab einer zunehmenden Trommeldrehzahl, die hier beispielsweise mit 520 U/min angegeben wird, kann sich die Anzahl der detektierten Nissen wieder erhöhen.

Die Auswertung der Messwerte erfolgt in der Steuerung 43 der Spinnereivorbereitung durch einen mathematischen Algorithmus, der wie folgt abläuft:
Die Auswertung der Messwerte erfolgt durch ein Clustering der Daten. Jedem Cluster wird eine Qualitätskategorie hoch, mittel oder niedrig zugeordnet. Die Daten jedes Clusters können in einem K-Means-Algorithmus verarbeitet werden, wobei die Trommeldrehzahl durch ein Regressionsmodell für jede Qualitätskategorie vorhergesagt wird. Der K-Means-Algorithmus wird zur Clusteranalyse von Daten verwendet, wobei aus einer Menge von ähnlichen Objekten eine vorher bekannte Anzahl von k Gruppen gebildet wird. Der Wert für k entspricht der Anzahl der Qualitätskategorien, die zwischen 1 und X liegen kann, also auch 5 oder 10 Kategorien umfassen kann. In diesem Ausführungsbeispiel wurde für k=3 gewählt für die drei Qualitätskategorien hoch, mittel und niedrig. Dabei kann der Wert k mittels der Ellbogenmethode oder durch den Silhouettenkoeffizient bestimmt werden. Bei der Ellbogenmethode wird damit ein Wert für jedes k durch die Summe der quadratischen Abstände der Datenpunkte zu ihrem nächstliegenden Clusterzentrum berechnet, während der Silhuettenkoeffizient durch die Ähnlichkeit zwischen einem Datenpunkt und seinem eigenen Cluster im Vergleich zu anderen Clustern berechnet wird. Alternativ zum K-Means-Algorithmus können auch andere Verfahren zur Kategorisierung oder Clusterung der Daten verwendet werden, beispielsweise Fuzzy-c-Means-Algorithmus oder Hierarchische Clusteranalyse.

Alternativ können die Messwerte mittels des teilüberwachten Lernmodells Label Propagation zu Qualitätskategorien zusammengefasst werden. Hierzu muss der Benutzer Randbedingungen setzen, sogenannte Labels. Darunter sind vordefinierte Zielvariablen zu verstehen, die einer Bezeichnung eine Klasse entspricht. Als Randbedingung wird eine kleine Menge der Daten vom Bediener aus Erfahrung gekennzeichnet, indem er einen kleinen Bereich der Nissenanzahl für die jeweilige Qualitätskategorie vordefiniert bzw. eingibt. Diese n Labels werden dann propagiert und am Ende entstehen genau n Klassen.

Die Daten beider Konzepte können in der Steuerung 43 der Spinnereivorbereitung mit einem Regressionsmodell weiterverarbeitet werden, mit dem für jede Qualitätskategorie die optimale Trommeldrehzahl ermittelt bzw. vorhergesagt wird. Dies kann ein Random-Forest-Regressor sein, der auch bei einer kleinen Datenmenge sichere Ergebnisse mit einer hohen Wahrscheinlichkeit liefert. Dabei handelt es sich um einen Baumalgorithmus, der sich mit seinen Parametern sehr gut in der Anzahl der Entscheidungsknoten und der Tiefe anpassen lässt. Alternativ könnte auch ein Polynomklassifikator oder ein künstliches neuronales Netz verwendet werden.

Im Ergebnis ist die Steuerung 43 der Spinnereivorbereitung ausgebildet, an die Karde 100 die mittels Algorithmus ausgewerteten Messdaten der mindestens einen Karde zu übermitteln, so dass diese nach Wahl der gewünschten Qualitätsstufe entweder mit geringstmöglicher Anzahl an Nissen oder energieoptimiert betrieben werden kann. Die Steuerung der Karde kann die damit verbundene Trommeldrehzahl automatisch einstellen und dabei in der gewünschten Betriebsweise betrieben werden, oder die vorgeschlagenen Werte dem Bediener auf der Bedieneinheit 18 anzeigen und ihm die Auswahl mit einer Bestätigungstaste oder über die Einstellung der Karde überlassen. Die über das Auswertemodell ermittelten Daten für die nachfolgenden Qualitätsstufen müssen dabei nicht mit den tatsächlichen Messwerten übereinstimmen, sondern sind eine Korrelation der ermittelten Daten:

**Tabelle 3**

| Qualitätsstufe | Trommeldrehzahl [n] | Liefergeschwindigkeit [m/min] | Leistung [kW] | Anzahl Nissen [1/g] |
|---|---|---|---|---|
| Hoch | 510 | 350 | 11,8 | 75 |
| Mittel | 490 | 350 | 11,2 | 108 |
| Niedrig | 470 | 350 | 10,5 | 135 |

Tabelle 3 zeigt eine Empfehlung, wenn der Bediener keine nissen- oder energieoptimierte Betriebsweise mit Beginn des Optimierungsmodus ausgewählt hat.

Hat der Bediener beispielsweise eine nissenoptimierte Einstellung ausgewählt, wird der Gewichtungsfaktor beim K-Means-Verfahren geändert und die empfohlene Einstellung kann wie in Tabelle 4 aussehen:

**Tabelle 4**

| Qualitätsstufe | Trommeldrehzahl [n] | Liefergeschwindigkeit [m/min] | Leistung [kW] | Anzahl Nissen [1/g] |
|---|---|---|---|---|
| Hoch | 520 | 350 | 12,0 | 68 |
| Mittel | 500 | 350 | 11,5 | 92 |
| Niedrig | 480 | 350 | 10,8 | 115 |

Bei einer energieoptimierten Einstellung bzw. Auswahl durch den Bediener, wird der Gewichtungsfaktor beim K-Means-Verfahren geändert und die empfohlene Einstellung kann wie in Tabelle 5 aussehen:

**Tabelle 5**

| Qualitätsstufe | Trommeldrehzahl [n] | Liefergeschwindigkeit [m/min] | Leistung [kW] | Anzahl Nissen [1/g] |
|---|---|---|---|---|
| Hoch | 480 | 350 | 10,8 | 115 |
| Mittel | 470 | 350 | 10,5 | 135 |
| Niedrig | 450 | 350 | 10,3 | 263 |

Ohne vorherige Auswahl der gewünschten Betriebsweise kann nach dem Start des Optimierungsprogramms nach Durchlauf der Messintervalle bei unterschiedlichen Drehzahlen der Bediener auswählen, ob er die Karde bei einer möglichst geringen Nissenanzahl betreiben möchte, oder bei einer akzeptablen Nissenanzahl innerhalb vorgegebener Grenzwerte, bei der der Energieverbrauch der Karde minimal ist. Hierzu erhält der Bediener einen Vorschlag von der Steuerung 43 der Spinnereivorbereitung, der auf der Bedieneinheit 18 angezeigt wird und der nur zu bestätigen ist. Alternativ kann die Steuerung 43 der Spinnereivorbereitungsanlage ausgebildet sein, in die Steuerung der mindestens einen Karde 100 einzugreifen und die gewünschte Betriebsweise nach der Vorgabe des Bedieners automatisch zu starten. Die Auswahl durch den Bediener erfolgt dann auf der Ebene der Steuerung 43 der Spinnereivorbereitungsanlage.

Als Vorschlag kann die obenstehende Tabelle 3 angezeigt oder grafisch dargestellt werden. Alternativ können die Werte der Tabelle 3 auch an der Steuerung 43 der Spinnereivorbereitung dargestellt werden und von dort aus die mindestens eine Karde 100 automatisch oder manuell gestartet werden. Gleiches gilt, wenn der Bediener direkt eine nissenoptimierte oder energieoptimierte Betriebsweise ausgewählt hat und dann entweder die Daten der Tabelle 4 oder Tabelle 5 angezeigt oder grafisch dargestellt bekommt.

Wenn sichergestellt ist, dass die Karden die gleiche Einstellung aufweisen, beispielsweise Einstellung Vorreißer, einstellbare Messer, Festkardierelemente, Abstand Abnehmer, etc., ist der Testlauf an einer Karde ausreichend, um mit den ermittelten Werten über die Steuerung 43 der Spinnereivorbereitung alle anderen Karden einzustellen. Zeitoptimiert läuft das Verfahren bei mindestens zwei Karden aber schneller ab, da hier mehr Daten parallel verarbeitet werden können.

Bei der automatischen Einstellung des Kardierspaltes wird unabhängig vom Verschleißzustand der Garnituren der Kardierspalt auf einem konstanten Wert gehalten, der nur vom Rohstoff und der Temperatur der Karde abhängt. Insofern können verschlissene Garnituren zwar die Nissenanzahl hochtreiben, die nach Tabelle 3 bis Tabelle 5 empfohlene optimierte Einstellung der Karde gilt aber auch hier.

Eine Laboruntersuchung des Kardenbandes zeigte eine Abweichung von 1% bis 3% für unterschiedliche Qualitätsstufen im Vergleich zu den durch den K-Means-Algorithmus mit der Random-Forrest Regression ermittelten Daten.

### Bezugszeichen

- 100: Karde
- 1: Speisewalze
- 2: Speisetisch
- 3a, 3b, 3c: Vorreißer
- 4: Trommel
- 5: Abnehmer
- 5a: Garnitur
- 6: Abstreichwalze
- 7,8: Quetschwalze
- 9: Vliesleitelement
- 10: Flortrichter
- 11, 12: Abzugswalzen
- 13: Kardierelement
- 14: Deckelstab
- 15: Kanne
- 16: Faserflor
- 17: Wanderdeckelsystem
- 18: Bedieneinheit
- 20: Vliesleitelement
- 20a: Vorderseite
- 20b: Element
- 20c: Oberseite
- 20d: Rückseite
- 20e: Unterseite
- 20f: Hohlraum
- 30: Sensor
- 31: Polarisationsfilter
- 32: Referenzfolie
- 35: Rechner
- 43: Steuerung
- 44: Eingabemodul
- A: Arbeitsbreite
- a: Abstand
- b: Abstand
- n_{R}: Referenz Trommeldrehzahl
- t₁ - tₓ: Zeit
- T₁ - Tₓ: Zeit

## Patentansprüche

1. Verfahren zum Betrieb mindestens einer Karde in einer Spinnereivorbereitungsanlage, bei dem Faserflocken zwischen einer garnierten drehenden Trommel (4) und feststehenden und umlaufenden Kardierelementen bis zur Einzelfaser aufgelöst, ausgerichtet und gereinigt werden und der dabei entstehende Faserflor von der Trommel (4) auf einen Abnehmer (5) übergeben und nachfolgend in ein Faserband umgeformt, aufweisend eine Kardensteuerung mit einer Bedieneinheit (18), wobei nach Eingabe eines Rohmaterials und einer Produktionsmenge durch einen Bediener die Kardensteuerung die Referenz-Trommeldrehzahl (n_{R}) bestimmt, **dadurch gekennzeichnet, dass** der Bediener ein Optimierungsprogramm startet, das eine Auswahl zwischen einer nissen- und/oder energieoptimierten Betriebsweise durch den Bediener ermöglicht, wodurch die Kardensteuerung eine automatische Messreihe durchführt, bei der mehrere Sensoren (30) bei unterschiedlichen Trommeldrehzahlen über eine jeweilige vorbestimmte Zeitdauer (T) die Anzahl der Nissen im Faserflor detektieren und gleichzeitig die Antriebsleistung der Karde bestimmt wird, wobei die Daten der Sensoren (30) und die dabei bestimmte Antriebsleistung an eine übergeordnete Steuerung (43) der Spinnereivorbereitung übermittelt werden, die anhand zumindest dieser Daten mittels eines mathematischen Algorithmus dem Bediener eine Betriebsweise der Karde in unterschiedlichen Qualitätskategorien vorschlägt.

2. Verfahren nach Anspruch 1, **dadurch gekennzeichnet, dass** die unterschiedlichen Trommeldrehzahlen oberhalb und unterhalb der Referenz-Trommeldrehzahl (n_{R}) liegen.

3. Verfahren nach Anspruch 2, **dadurch gekennzeichnet, dass** die unterschiedlichen Trommeldrehzahlen in gleichen Trommeldrehzahlabständen oberhalb und unterhalb der Referenz-Trommeldrehzahl (n_{R}) liegen.

4. Verfahren nach Anspruch 1 bis 3, **dadurch gekennzeichnet, dass** die Zeitdauer (T) für die unterschiedlichen Trommeldrehzahlen gleich ist.

5. Verfahren nach Anspruch 1 bis 4, **dadurch gekennzeichnet, dass** die Messung zur Bestimmung der Nissen und Antriebsleistung mehrfach bei jeder Trommeldrehzahl erfolgt, wobei eine aufaddierte Dauer (t) der einzelnen Messung die gesamte Zeitdauer (T) ergibt.

6. Verfahren nach einem der vorhergehenden Ansprüche, **dadurch gekennzeichnet, dass** die Steuerung der Karde ausgebildet ist, bei unterschiedlicher Drehzahl der Trommel (5) den Kardierspalt automatisch einzustellen.

7. Verfahren nach einem der der vorhergehenden Ansprüche, **dadurch gekennzeichnet, dass** der Start des Optimierungsprogrammes an der Steuerung der mindestens einen Karde (100) oder der Steuerung (43) der Spinnereivorbereitungsanlage erfolgt.

8. Verfahren nach einem der vorhergehenden Ansprüche, **dadurch gekennzeichnet, dass** das Ergebnis des Optimierungsprogrammes von der Steuerung (43) der Spinnereivorbereitungsanlage an die Bedieneinheit (18) der mindestens einen Karde (100) übermittelt wird zur manuellen Auswahl der Qualitätskategorie und Bestätigung durch den Bediener.

9. Verfahren nach einem der vorhergehenden Ansprüche 1 bis 7, **dadurch gekennzeichnet, dass** das Ergebnis des Optimierungsprogrammes nach Auswahl der Qualitätskategorie und Bestätigung durch den Bediener durch die Steuerung (43) der Spinnereivorbereitungsanlage die automatische Betriebsweise aller Karden (100) der Spinnereivorbereitungsanlage gestartet wird.

10. Verfahren nach Anspruch 1, **dadurch gekennzeichnet, dass** der Bediener mit dem Start des Optimierungsprogrammes direkt auswählen kann, ob die mindestens eine Karde nissenoptimiert oder energieoptimiert betrieben werden soll.

11. Karde mit einer Einlaufseite für Faserflocken, wobei die Karde ausgebildet ist, die Faserflocken mittels mindestens einem Vorreißer (3a, 3b, 3c) einer drehenden Trommel (4) zuzuführen, wobei die Faserflocken zwischen Festkardierelementen und umlaufenden Deckelstäben (17) und der Trommel (4) bis zur Einzelfaser aufgelöst, ausgerichtet und gereinigt zu werden, und der dabei entstehende Faserflor von der Trommel (4) auf einen Abnehmer (5) übergebbar ist, dem eine Vorrichtung zur Umwandlung des Faserflors in ein Faserband nachgeordnet ist, aufweisend mindestens drei Sensoren (3), die ausgebildet sind, den Faserflor auf Nissen oder Kurzfaseransammlungen zu detektieren, **dadurch gekennzeichnet, dass** die Karde eine Steuerung mit einer Bedieneinrichtung (18) aufweist, mittels der ein Bediener nach Eingabe eines Rohmaterials und der Produktionsmenge ein Optimierungsprogramm starten kann, mit der die Karde in einer nissenoptimierten und/oder energieoptimierten Betriebsweise betrieben werden soll.

12. Karde nach Anspruch 11, **dadurch gekennzeichnet, dass** die mindestens drei Sensoren (30) den Faserflor auf dem Abnehmer (5) detektieren.

13. Karde nach einem der Ansprüche 11 bis 12, **dadurch gekennzeichnet, dass** die Sensoren (30) in einem Vliesleitelement (20) angeordnet sind.

14. Karde nach Anspruch 11, **dadurch gekennzeichnet, dass** die Karde ausgebildet ist, den Kardierspalt automatisch einzustellen.

15. Karde nach Anspruch 11, **dadurch gekennzeichnet, dass** die Karde ausgebildet ist, den Energieverbrauch bei unterschiedlichen Drehzahlen zu bestimmen.

16. Spinnereivorbereitungsanlage mit einer Steuerung (43), aufweisend mehrere Karden (100), die nach einem Verfahren der Ansprüche 1 bis 9 betrieben werden, wobei die Steuerung (43) ausgebildet ist, zumindest die Daten einer Karde (100), vorzugsweise mehrerer Karden, mit einem mathematischen Algorithmus zu verarbeiten, wobei in einem ersten Schritt die Daten der mindestens einen Karde (100) zur Erzeugung von Qualitätskategorien geclustert oder kategorisiert werden und in einem zweiten Schritt mit einem Regressionsmodel weiterverarbeitet werden, wobei das Ergebnis des mathematischen Algorithmus an jede Karde (100) zur Einstellung einer nissen- und/oder energieoptimierten Einstellung übermittelt wird.

17. Spinnereivorbereitungsanlage nach Anspruch 16, **dadurch gekennzeichnet, dass** der erste Schritt der Clusterung durch einen K-Means-Algorithmus oder einen Fuzzy-c-Means-Algorithmus oder durch eine hierarchische Clusteranalyse bestimmt wird.

18. Spinnereivorbereitungsanlage nach Anspruch 16, **dadurch gekennzeichnet, dass** der erste Schritt der Kategorisierung durch ein teilüberwachtes Lernmodel Label Propagation bestimmt wird.

19. Spinnereivorbereitungsanlage nach Anspruch 16, **dadurch gekennzeichnet, dass** als Regressionsmodel ein Random-Forest-Regressor oder ein Polynomklassifikator oder ein künstliches neuronales Netz verwendet wird.

20. Spinnereivorbereitungsanlage nach Anspruch 16, **dadurch gekennzeichnet, dass** die Daten mehrerer Karden in der Steuerung (43) der Spinnereivorbereitungsanlage verarbeitet und im ersten Schritt miteinander verglichen werden, so dass bei einer Abweichung der geclusterten oder kategorisierten Daten von einer vorgegebenen Referenz die Steuerung ein optisches oder akustisches Warnsignal ausgibt.
